# EUROPÄISCHE PATENTSCHRIFT

(11) **EP 0 505 677 B1**
(45) Veröffentlichungstag und Bekanntmachung des Hinweises auf die Patenterteilung: **04.01.1995**
(21) Anmeldenummer: 92100964.3
(22) Anmeldetag: 22.01.1992
(51) Int. Cl.: F26B 7/00, F26B 17/08

(54) **Differenziell gepumpter Mehrkammer-Vakuumbandtrockner**
Differentially pumped multiple chamber vacuum belt dryer
Séchoir à tapis comportant plusieurs compartiments à vide avec pompage différentiel

(30) Priorität: 25.03.1991 CH 900/91
(43) Veröffentlichungstag der Anmeldung: 30.09.1992
(73) Patentinhaber: BUCHER-GUYER AG Maschinenfabrik, CH-8166 Niederweningen (CH)
(72) Erfinder: Ferrari, Franco, CH-8126 Zumikon (CH); Hinz, Wolfgang, CH-5400 Baden (CH)

(56) Entgegenhaltungen:
- EP-A- 0 222 925
- WO-A-84/00805
- DE-A- 3 221 602
- FR-A- 1 202 041
- FR-A- 2 368 000
- US-A- 3 206 866
- Chemie-Technik 14 (1985), Heft 7, J.C. Aigeldinger, F.W. Hauri "Neue Erkenntnisse bei der kontinuierlichen und chargenweisen Vakuumbandtrocknung", Seiten 32-34

## Beschreibung

Die vorliegende Erfindung betrifft einen Vakuumbandtrockner gemäss dem Oberbegriff des Anspruches 1.

Ein derartiger Vakuumbandtrockner ist aus der DE- Zeitschrift CHEMIE-TECHNIK 14 (1985), Heft 7, Seiten 32-34 "Neue Erkenntnisse bei der kontinuierlichen und chargenweisen Vakuumbandtrocknung" bekannte. Er enthält einen liegend angeordneten zylindrischen Behälter, der einen Ein- und Auslass aufweist und beidseitig durch Tore geschlossen ist, eines oder mehrere Transportbänder, welche in Längsrichtung des Behälters angeordnet sind und sich vom Einlass zum Auslass erstrecken, eine Einrichtung zum Erzeugen eines Vakuums im Behälter, um die Druckverhältnisse im Behälterinnenraum herzustellen sowie eine Einrichtung zum Heizen und/oder Kühlen des Produktes.

Nachteil der bis heute angewandten Konstruktion ist die Begrenzung der erreichbaren Produktendfeuchte durch die primär eingebrachte Feuchtigkeit. In dem Einkammer-Vakuumbandtrockner bildet sich ein Niveau des Wasserdampf-Partialdruckes aus, dessen Höhe bei gegebener Saugleistung des Vakuum- Pumpstandes von der Feuchtigkeit des eingebrachten Produktes bestimmt wird.

Aus FR-A- 2'368'000 (G. Tomadini) ist ein Verfahren zur Hochtemperatur- Trocknung von langen oder gebrochenen Teigwaren bekannt, welches mittels einer Trocknungsanlage mit zusammengesetzten Elementen arbeitet. Unter Verwendung laufender Bänder zum Transport der zu trocknenden Teigwaren ist die Trocknungsanlage teilweise oder ganz ausgerüstet mit vibrierenden Laufbändern, welche mit querliegenden Ausnehmungen versehen sind.

Weiterhin ist aus DE-A- 3'221'602 (Hauni-Werke) ein Verfahren zum Trocknen von Tabak bekannt, bei dem der Tabak stetig durch eine Trockenzone gefördert und dabei einer Wärmebehandlung unterworfen wird. Dieses Verfahren arbeitet energiesparend und ohne Beeinträchtigung des Betriebes des Trockners und der Heizung, indem der bei der Wärmebehandlung aus dem Tabak austretende Wasserdampf in Form von warmen Brüden dem Verdampfer eines Kältemittel-Kreislaufes zugeführt und dort kondensiert wird. Dabei gibt der Wasserdampf Kondensationswärme an das Kältemittel ab, und das Kältemittel wird im Bereich der Trockenzone kondensiert. Die hierbei freiwerdende Kondensationswärme des Kältemittels wird für die Wärmebehandlung des Tabaks genutzt.

Ausgehend von dem aus der DE- Zeitschrift CHEMIE-TECHNIK 14 (1985), Heft 7, Seiten 32-34 bekannten Einkammer-Vakuumbandtrockner liegt der Erfindung die Aufgabe zugrunde, einen Mehrkammer- Vakuumbandtrockner zu schaffen, bei dem das zu trocknende Produkt vorzugsweise zwei Kammern mit unterschiedlichen Druckverhältnissen durchläuft, wobei sichergestellt ist, dass der Wasserdampfpartialdruck der zweiten Kammer vom Partialdruck am Einlassort des Produktes nicht beeiflusst wird.

Die mit der Erfindung erreichbaren Vorteile sind im wesentlichen darin zu sehen, dass die Verhältnisse ebenso für Lösungsmittel gelten, falls das Produkt von diesen durch Trocknung befreit werden soll und dass insbesondere ein niedriger Endfeuchte- Gehalt bzw. Lösungsmittel-Restgehalt erreicht wird.

Im folgenden wird die Erfindung anhand der beiliegenden Zeichnungen näher erläutert.

Es zeigen:
Figur 1 ein Blockschema einer Ausführungsform eines erfindungsgemässen Mehrkammer-Vakuumbandtrockners mit Feststoffeintrag, und
Figur 2 ein Blockschema einer Ausführungsform eines erfindungsgmeässen Mehrkammer-Vakuumbandtrockners mit Flüssigeintrag.

Der in Figur 1 dargestellte Mehrkammer-Vakuumbandtrockner wird zum Trocknen von Feststoffen verwendet. In einem zylindrischen, liegenden Behälter 1, der beidseitig durch Tore 2 abgeschlossen ist, sind vier Förderbänder 3 übereinanderliegend angeordnet. Die Bänder 3 sind in der Höhe zueinander beabstandet und in der Länge zueinander versetzt montiert und werden durch aussenliegende Antriebsvorrichtung 4 angetrieben. Der Behälter 1 weist einen obenliegenden Einlassstutzen 5 und einen untenliegenden Auslassstutzen 6 auf, die im Bereich eines Behälterendes vorgesehen sind. Dadurch erfolgt die Zufuhr des zu trocknenden Gutes von oben und die Abgabe des getrockneten Gutes nach unten.

Zwischen dem oberen und unteren Trum der zwei obenliegenden Förderbänder 3 sind eine Anzahl von plattenförmigen Heizelementen 7 nebeneinanderliegend so angeordnet, dass das obere Trum mit der Oberseite der Heizelemenete 7 in Kontakt steht, um die Wärmeenergie via das obere Trum im Produkt zu übertragen. Zwischen den unteren Förderbändern sind plattenförmige Kühlelemente 8 nebeneinanderliegend angeordnet, um ähnlich wie bei den Heizelementen die Kälteenergie auf das obere Trum bzw. das Produkt zu übertragen.

Am Einlassstutzen 5 ist eine Eintragschleuse 11 angeschlossen. Der Druck in der Eintragschleuse 11 wird durch eine Vakuumeinrichtung 19 erzeugt. Diese Eintragschleuse umfasst einen Einlassbehälter 13, eine dem letzteren nachgeschaltete Klappe 14, die eine pneumatische Antriebseinrichtung 15 hat, einen Zwischenbehälter 16 und eine zweite Klappe 17, die den Zwischenbehälter 16 mit dem Einlassstutzen 5 verbindet und eine pneumatische Antriebseinrichtung 18 aufweist. Der Einlassstutzen 5 ist kombiniert mit einer Dosiervorrichtung, um das Produkt gleichmässig auf das oberste Band zu verteilen.

Am Auslassstutzen 6 ist eine Austragschleuse 20 montiert, um das getrocknete Gut auszutragen. Die Austragschleuse 20 umfasst einen Zwischenbehälter 21, der am Auslassstutzen 6 angeschlossen ist, eine erste Klappe 22, die dem Zwischenbehälter nachgeschaltet ist und eine pneumatische Antriebseinrichtung 23 enthält, ein Abgabebehälter 24, der der Klappe 22 nachgeschaltet ist und eine Austragklappe 25 mit einer pneumatischen Antriebseinrichtung 26. Der Druck in der Austragschleuse 20 wird durch eine Vakuumeinrichtung 27 erzeugt.

Der Innenraum des Behälters ist in mindestens zwei Kammern 31,32 unterteilt, die als Vor- bzw. Nachstufe bezeichnet werden.

Zu diesem Zweck ist eine Trennwand 33 in dem Behälter angeordnet. Die Trennwand 33 erstreckt sich in Längsrichtung des Behälters und ist mittels Dichtungseinrichtung (nicht gezeigt) an den Toren 2 abgedichtet. Ferner ist ein Zellenrad 34 in der Trennwand 33 eingebaut, über welches die Kammern 31,32 verbunden sind.

Der Druck in der Vor- und Nachstufe wird jeweils über eine Vakuumeinrichtung 35 bzw. 36 erzeugt, wobei diese Vakuumeinrichtung 35,36 über eine Steuerleitung 37 verbunden sind. Ferner sind eine Anzahl von Wärmeübertragungselementen 38 in den zwei Kammern 31,32 angeordnet, die jeweils an eine Wärmeerzeugungseinrichtung 39,40 angeschlossen sind, so dass in jeder Kammer durch die Elemente 38 erwärmt oder gekühlt werden kann.

Bei der Ausführungsform nach Figur 2 wird ein flüssiges Produkt in die erste Kammer 31 eingebracht. Hierzu ist ein Rohrleitungssystem 41 vorgesehen, das mit einer nicht dargestellten Speisepumpe verbunden ist.

Der Druck in den Kammern 31,32 wird mittels den gleichen Einrichtungen wie bei der Ausführungsform nach Figur 1 erzeugt.

Ferner wird die Wärmeenergie für die erste Kammer in fünf getrennten Stufen mittels Wärmeübertragungselement 47 erzeugt und durch separate Steuereinrichtungen 42,43,44,45,46 gesteuert.

Die Wärmeerzeugung für die zweite Kammer erfolgt durch die gleichen Einrichtungen wie bei der Ausführungsform nach Figur 1.

In der ersten Kammer 31 ist ferner eine Abstreifeinrichtung 48 oberhalb des Zellenrades 34 montiert, um das erhärtete Zwischenprodukt von den Förderbändern in der ersten Kammer 31 abzubrechen.

Die Austragschleuse 20 ist gleich ausgeführt wie bei dem eingangs beschriebenen Vakuumbandtrockner.

## Patentansprüche

1. Vakuumbandtrockner mit einem Behälter (1), der einen Ein- (5) und Auslass (6) aufweist, mit mindestens einem Transportband (3), das im Behälterinnenraum angeordnet ist, mit einer Einrichtung (35, 36) zur Erzeugung eines Vakuums im Behälterinnenraum und mit einer Einrichtung zum Heizen (7) und/oder Kühlen (8) des Behälterinnenraumes, um die erforderlichen Druckverhältnisse zu schaffen, **gekennzeichnet** durch eine Trennwand (33), die den Behälterinnenraum in zwei Kammern (31, 32) unterteilt, wobei jede Kammer mindestens ein Transportband (3) enthält, eine Schleuse (34), die in der Trennwand (33) angeordnet ist und die zwei Kammern (31, 32) verbindet, und eine zweite Vakuumeinrichtung (36) und eine zweite Heiz-/Kühleinrichtung (40, 39), die an die zweite Kammer (32) angeschlossen sind, um unterschiedliche Druckverhältnisse in den zwei Kammern (31, 32) herzustellen.

2. Vakuumbandtrockner nach Anspruch 1, dadurch **gekennzeichnet**, dass eine Mehrzahl von Transportbändern (3) in jeder Kammer (31, 32) angeordnet sind.

3. Vakuumbandtrockner nach einem der Ansprüche 1 oder 2, dadurch **gekennzeichnet**, dass die Trennwand (33) quer oder parallel zur Laufrichtung der Transportbänder angeordnet ist.

4. Vakuumbandtrockner nach einem der Ansprüche 1 bis 3, dadurch **gekennzeichnet**, dass die Schleuse ein Zellenrad (34) ist.

5. Vakuumbandtrockner nach einem der Ansprüche 1 bis 4, **gekennzeichnet** durch eine Beschickungseinrichtung (11) für das zu trocknende Produkt, die in die erste Kammer (31) mündet und durch eine Austrageinrichtung (20) für das getrocknete Produkt, die in die zweite Kammer (32) mündet.

6. Vakuumbandtrockner nach Anspruch 5, dadurch **gekennzeichnet**, dass die Beschickungseinrichtung (11) und die Austrageinrichtung (20) vorzugsweise einander gegenüberliegend am Behälter (1) angeordnet sind.

7. Vakuumbandtrockner nach Anspruch 5, dadurch **gekennzeichnet**, dass der Beschickungseinrichtung (11) und der Austrageinrichtung (20) jeweils eine Einrichtung (19, 27) zur Erzeugung eines Vakuums zugeordnet ist, um beim Eintragen des zu trocknenden Produktes und beim Austragen des getrockneten Produktes den Kammern entsprechende Druckverhältnisse zu erzeugen.

## Claims

1. Vacuum belt dryer comprising a container (1) having an intake (5) and an outlet (6), at least one conveying belt (3) located within the container, a device (35, 36) for creating a vacuum within the container, and a device for heating (7) and/or cooling (8) the inner space of the container to provide the required pressure conditions, characterised by a separating wall (33) subdividing the inner space of the container in two chambers (31, 32), each chamber comprising at least one conveying belt (3), a lock (34) located in the separating wall (33) and connecting the two chambers (31, 32), and a second device (36) for creating vacuum and a second device (40, 39) for heating/cooling, both working on the second chamber (32) for providing different pressure conditions within the two chambers (31, 32).

2. Vacuum belt dryer according to claim 1, characterised in that a plurality of conveying belts (3) are mounted within each chamber (31, 32).

3. Vacuum belt dryer according to one of claims 1 or 2, characterised in that the separating wall (33) is arranged along or transversely to the moving direction of the conveying belts.

4. Vacuum belt dryer according to one of claims 1 to 3, characterised in that the lock is a cellular wheel sluice (34).

5. Vacuum belt dryer according to one of claims 1 to 4, characterised by a charging device (11) for the product to be dried for charging the first chamber (31) and by a discharging device (20) for the dried product connected to the second chamber (32).

6. Vacuum belt dryer according to claim 5, characterised in that the charging device (11) and the discharging device (20) are arranged at the container (1) preferentially opposite to each other.

7. Vacuum belt dryer according to claim 5, characterised in that a device (19, 27) for creating a vacuum is allocated to each of the charging device (11) and the discharging device (20) to provide pressure conditions corresponding to the chambers while charging the product to be dried and discharging the dried product.

## Revendications

1. Séchoir à bandes et à dépression, muni d'une cuve (1) qui présente une admission (5) et une sortis (6), comprenant au moins uns bande transporteuse (3) logée dans l'espace interne de la cuve ; un dispositif (35, 36) pour engendrer une dépression dans l'espace interne de la cuve ; et un dispositif de chauffage (7) et/ou de refroidissement (8) de l'espace interne de la cuve, en vue de créer les conditions de pression nécessaires, caractérisé par une cloison séparatrice (33) qui subdivise l'espace interne de la cuve en deux compartiments (31, 32), chaque compartiment renfermant au moins une bande transporteuse (3) ; un sas (34), intégré dans la cloison séparatrice (33) et reliant les deux compartiments (31, 32) ; et un second dispositif de dépression (36) et un second dispositif de chauffage/refroidissement (40, 39) qui sont raccordés au second compartiment (32), afin d'établir des conditions de pression différentes dans les deux compartiments (31, 32).

2. Séchoir à bandes et à dépression, salon la revendication 1, caractérisé par le fait que de multiples bandes transporteuses (3) sont disposées dans chaque compartiment (31, 32).

3. Séchoir à bandes et à dépression, selon l'une des revendications 1 ou 2, caractérisé par le fait que la cloison séparatrice (33) est agencée transversalement ou parallèlement au sens de défilement des bandes transporteuses.

4. Séchoir à bandes et à dépression, selon l'une des revendications 1 à 3, caractérisé par le fait que le sas est une roue cellulaire (34).

5. Séchoir à bandes et à dépression, selon l'une des revendications 1 à 4, caractérisé par un dispositif (11) de chargement du produit devant être séché, qui débouche dans le premier compartiment (31) ; et par un dispositif (20) d'évacuation du produit séché, qui débouche dans le second compartiment (32).

6. Séchoir à bandes et à dépression, salon la revendication 5, caractérisé par la fait que le dispositif de chargement (11) et le dispositif d'évacuation (20) sont agencés, de préférence, en vis-à-vis l'un de l'autre sur la cuve (1).

7. Séchoir à bandes et à dépression, selon la revendication 5, caractérisé par le fait qu'un dispositif (19, 27) de génération d'une dépression est respectivement affecté au dispositif de chargement (11) et au dispositif d'évacuation (20), afin de créer des conditions de pression correspondantes, dans les compartiments, lors du déversement du produit devant être séché et lors de l'évacuation du produit séché.
